# EUROPÄISCHE PATENTSCHRIFT

(11) **EP 3 649 426 B1**
(45) Veröffentlichungstag und Bekanntmachung des Hinweises auf die Patenterteilung: **06.03.2024**
(21) Anmeldenummer: 18749305.1
(22) Anmeldetag: 09.07.2018
(51) Int. Cl.: F41J 11/02, F41H 5/24, F41H 5/013, E04B 2/74

(54) **STELLWANDSYSTEM ZUM SCHUTZ GEGEN BALLISTISCHE EINWIRKUNGEN UND VERFAHREN ZUM AUFSTELLEN EINES SOLCHEN STELLWANDSYSTEMS**
WALL SYSTEM FOR PROTECTING AGAINST BALLISTIC IMPACTS AND METHOD FOR ERECTING SUCH A WALL SYSTEM
SYSTÈME DE PAROI DE PROTECTION CONTRE LES EFFETS BALISTIQUES ET PROCÉDÉ DE MONTAGE DUDIT SYSTÈME DE PAROI

(30) Priorität: 07.07.2017 DE 102017115321
(43) Veröffentlichungstag der Anmeldung: 13.05.2020
(73) Patentinhaber: metrica GmbH & Co. KG, 48308 Senden (DE)
(72) Erfinder: TEUTENBERG, Rainer, 48301 Nottuln (DE)
(74) Vertreter: Träger, Denis
(86) Internationale Anmeldenummer: PCT/EP2018/068568
(87) Internationale Veröffentlichungsnummer: WO 2019/008190

(56) Entgegenhaltungen:
- EP-A2- 0 485 117
- WO-A1-2017/081209
- DE-A1-102007 029 647
- DE-A1-102015 119 351
- DE-U1-202018 001 126
- US-A- 3 820 294
- US-A- 6 131 347

## Beschreibung

Die Erfindung betrifft ein Stellwandsystem gemäß dem Oberbegriff des Anspruchs
1. Des Weiteren betrifft die Erfindung ein Verfahren zum Aufstellen eines Stellwandsystems nach Anspruch 12.

Aus Schusswaffen, Sprengkörpern und ähnlichem abgegebene Objekte, sogenannte Projektile, stellen eine zunehmende Bedrohung für Personen und Gegenstände dar. Neben persönlichen Schutzausrüstungen können vor allem Schutzplatten an speziellen Stellwandsysteme dazu dienen, Schutz vor ballistischen Einwirkungen zu bieten.

Entsprechende Schutzplatten gegen ballistische Einwirkungen weisen typischerweise zumindest eine Schutzschicht auf, die eine Schutzwirkung gegen ballistische Einwirkungen bietet. Dazu ist das Material der Schutzplatte insbesondere in geeigneter Weise derart stabil beziehungsweise verdichtet, dass ein auftreffendes Projektil stecken bleibt, reflektiert wird oder allenfalls deutlich gebremst hindurch treten kann.

Geeignete Schutzvorrichtungen, wie insbesondere Schutzplatten für verschiedene Einsatzzwecke, sind je nach Schutzwirkung gegen unterschiedliche Projektile in verschiedene Schutzklassen eingeteilt. Die Schutzwirkung in den unterschiedlichen, sogenannten "Beschussklassen" ist abhängig von Masse, Form, Material, Geschwindigkeit beziehungsweise Energie und ähnlichen Parametern der in Betracht kommenden Projektile beziehungsweise Geschosse. Je nach Einsatzzweck der Schutzplatten beziehungsweise Schutzvorrichtungen kann beispielsweise ein Absorbieren oder auch Reflektieren der Projektile vorgesehen sein.

Um gefährdete Personen und Gegenstände in einer Vielzahl von Umgebungen, also zum Beispiel an wechselnden Orten, im Freien wie auch in Gebäuden und vor auch bei besonderen Anlässen schützen zu können, wurde die Verwendung von Stellwandsystemen zum Schutz gegen ballistische Einwirkungen vorgeschlagen. Ein bekanntes modulares Stellwandsystem ist aus der US 7 520 207 B1 bekannt. Dabei werden mehrere Schutzplatten gegen ballistische Einwirkungen in einen umlaufenden Rahmen aus H-förmigem Profil eingesetzt. Zum Schließen der Lücken zwischen einzelnen Schutzplatten werden außerdem noch H-förmige Zwischenelemente eingefügt. Die Teile des umlaufenden Rahmens müssen dann aufwändig miteinander verschraubt werden, um ein aufstellbares stabiles Stellwandelement zu erhalten. Die DE 20 2018 001126 U1 betrifft ein modulares Stellwandsystem aus Stahl. Aus der WO 2017/081209 A1 ist ein Stellwandsystem zum Schutz gegen ballistische Einwirkungen bekannt. In der DE 10 2015 119351 ist eine Stellwand aus laminierten Schutzplatten offenbart. Die EP 0 485 117 A2 betrifft ein Stellwandsystem zur Dämpfung von Geräuschen. In der US 3 820 294 A1 wird ein modulares System zur Erstellung von Schutzräumen diskutiert. Aus der DE 10 2007 029647 A1 geht eine Befestigungsanordnung für Trägerplatten in Durchbrüchen von Wänden hervor. Die US 6 131 347 A offenbart ein modulares Wandsystem zur Abteilung von Raumbereichen.

Nachteilig an den bekannten Stellwandsystemen und den verwendeten Schutzplatten ist einerseits der aufwendige Aufbau und andererseits die wenig ansprechende optische Anmutung. Die Vielzahl verwendeter Einzelteile und deren aufwendiger Zusammenbau sorgen sowohl für die komplizierte Handhabung als auch eine wenig ansprechende und als Zweckvorrichtung in den Vordergrund tretende Gestaltung.

Ausgehend davon besteht die Aufgabe der Erfindung darin, einerseits ein Pfostensystem mit Schutzplatten und andererseits ein Stellwandsystem zum Schutz gegen ballistische Einwirkungen anzugeben, die jeweils die beschriebenen Nachteile beseitigen. Neben einer verbesserten optischen Anmutung sollen Montage und Demontage erleichtert werden. Folglich ist auch ein Verfahren zum erleichterten Montieren beziehungsweise Demontieren eines entsprechenden Stellwandsystems anzugeben.

Die Aufgabe wird gelöst durch ein Stellwandsystem mit den Merkmalen des Anspruchs 1. Ein derartiges Stellwandsystem zum Schutz gegen ballistische Einwirkungen weist wenigstens zwei Pfosten auf, wobei die Pfosten mehrere regelmäßig voneinander beanstandete Befestigungselemente für ballistische Schutzplatten aufweisen. Derartige regelmäßige Abstände werden vorgesehen, um in einer Art Rastermaß Schutzplatten vorsehen und befestigen zu können. So kann eine flexible Zusammenstellung erfolgen. Insbesondere handelt es sich bei den Schutzplatten um beschusssichere beziehungsweise beschussfeste Stahlplatten oder andere geeignete ballistische Schutzausrüstungen. Die Pfosten weisen vorzugsweise ebenfalls Ausrüstungen zum Schutz gegen ballistische Einwirkungen auf. Das Pfostensystem zeichnet sich schließlich dadurch aus, dass die Befestigungselemente für Schutzplatten als Auflager zum Aufstellen der Schutzplatten ausgebildet sind. Damit wird eine sichere und einfache Möglichkeit geschaffen, eine Stellwand mit anti-ballistischen Eigenschaften bereitzustellen. Aufbau und Abbau werden durch die neue Lagerungstechnik der Schutzplatten am Pfostensystem gegenüber dem Stand der Technik erheblich erleichtert.

Weiter vorzugsweise sind Befestigungselemente für eine gleichzeitige Befestigung mehrerer Stellwandabschnitte in verschiedenen Richtungen an einem Pfosten vorgesehen. Insbesondere können mehr als zwei Stellwandabschnitte angebracht werden. Die Stellwandabschnitte sind dabei vorzugsweise paarweise winklig zueinander angeordnet, vorzugsweise unter gleichen Winkeln. Bevorzugt sind sie jeweils rechtwinklig zueinander ausgerichtet. Dadurch ist es möglich, Stellwandabschnitte in unterschiedlichen Richtungen an einem Pfosten anzuordnen. Auch ist es möglich, mehr als zwei Stellwandabschnitte an einem Pfosten vorzusehen, beispielsweise als Kreuz-, X- oder T-förmige Anordnung. Auch eine sternförmige Anordnung kommt bei entsprechender Vorbereitung der Pfosten in Betracht. Hierzu sind entsprechend Befestigungselemente in den entsprechenden Richtungen vorzusehen, beispielsweise unter Winkeln von 180°, 120°, 90°, 60° oder 45°, gegebenenfalls aber auch unter beliebigen anderen Winkeln.

Die Pfosten weisen insbesondere spezielle Bodenplatten zum Aufstellen auf einem Untergrund auf. Die Bodenplatten sind dabei vorzugsweise lösbar an den Pfosten befestigbar. Weiter vorzugsweise handelt es sich um eine Bodenplatte je Pfosten. Die lösbare Befestigung erleichtert einerseits den Transport erheblich. Andererseits lassen sich auch die Bodenplatten an die jeweiligen aktuellen Anforderungen an die Stellwand anpassen beziehungsweise entsprechend auswählen. So können zum Beispiel bei weichen oder nachgiebigen Untergründen größere Stellflächen erforderlich sein als bei festen Böden. Auch können vorzugsweise Justageelemente für die Ausrichtung, wie Einstellschrauben und/oder Ausgleichskeile, an einzelnen oder allen Bodenplattenvorgesehen sein.

Bevorzugt weisen die Pfosten und/oder deren Bodenplatten jeweils wenigstens eine Aufnahme, vorzugsweise mehrere Aufnahmen, für eines oder mehrere Verbindungselemente zur lösbaren Verbindung mit jeweils benachbarten Pfosten auf. Die Aufnahmen der Pfosten und der Verbindungselemente sind vorzugsweise korrespondierend ausgebildet, vorzugsweise puzzleteilartig. Dies bedeutet, dass die Verbindungselement oder die Bodenplatten nach Art von Puzzleteilen Aussparungen aufweisen, in die das jeweils andere Element mit einem entsprechenden Fortsatz korrespondierend eingreift. Insbesondere lassen sich die Verbindungselemente mit ihren entsprechend ausgebildeten Endbereichen in die entsprechenden Aussparungen der Bodenplatten einlegen. So kann eine sichere und einfach handhabbare Verbindung und Abstandseinstellung des Pfostensystems geschaffen werden.

Vorzugsweise sind mehrere voneinander beabstandete Befestigungselemente für Verkleidungsplatten vorgesehen. Die Verkleidungsplatten sind weiter vorzugsweise einseitig oder beidseitig der Schutzplatten vorgesehen. Eine Verkleidung der Stellwand kann vorzugsweise für ein ästhetisches Aussehen sorgen. Auch können die Verkleidungselemente eine zusätzliche ballistische Schutzwirkung aufweisen. Beispielsweise kann es sich um Platten handeln, die zum Auffangen von Rück- und Querschlägern geeignet sind. So lassen sich beispielsweise von den Schutzplatten reflektierte Rückpraller in der Verkleidung auffangen. Dies ermöglicht beispielsweise einen Einsatz als Schutzwand in Übungsanlagen und anderen Fällen, in denen Querschläger und Rückpraller unbedingt vermieden werden sollten.

Die Befestigungselemente, insbesondere die Befestigungselemente für die Schutzplatten und/oder die Verkleidungsplatten, sind in regelmäßigen Abständen zueinander und/oder übereinander angeordnet. Damit wird eine rasterartige Anordnung der Schutzplatten wie auch der Verkleidungsplatten ermöglicht.

Schutzplatten und Verkleidungsplatten können dabei andere Rastermaße aufweisen. Beispielsweise können die Schutzplatten aufgrund des höheren Gewichts nur in halber Größe der Verkleidungsplatten vorgesehen werden. Hierzu sind die Befestigungselemente entsprechend in geeigneten Abständen angeordnet, um möglichst vielen Varianten entsprechen zu können.

Insbesondere weisen die Pfosten Elemente zur Befestigung und/oder Verspannung der Schutzplatten und/oder Verkleidungsplatten auf. Hierzu dienen insbesondere oberseitige Abdeckungen der Pfosten, insbesondere nach Art eines Deckels oder Daches. Die Abdeckung dient dabei zur Fixierung der Schutzplatten beziehungsweise Verkleidungsplatten und gegebenenfalls weiterer Elemente, indem ein Herausnehmen nach oben verhindert wird.

Erfindungsgemäß sind die Schutzplatten teilweise überlappend übereinander angeordnet. Dabei sind diese schuppenartig überlappend angeordnet, insbesondere derart, dass eine obere Schutzplatte mit ihrem unteren Abschnitt den oberen Abschnitt einer darunter angeordneten Schutzplatte überlappt und/oder dass die Schutzplatten leicht schräg unter einem Winkel zur Vertikalen ausgerichtet sind. Damit wird eine vollständige Abdeckung der Fläche ohne Lücken und Schwachstellen gegenüber ballistischen Einwirkungen erreicht. Der Grad der Überlappung beträgt vorzugsweise etwa 1% und 10%, vorzugsweise rund 5% der jeweiligen Plattenhöhe.

Es ist bevorzugt wenigstens eine Verkleidungsplatte vorgesehen beziehungsweise befestigt. Vorzugsweise handelt es sich um Verkleidungselemente für Pfosten, Schutzplatten und ähnliches, so dass eine Befestigung jeweils daran erfolgt. Damit kann auf einfache Weise eine Verkleidung des Stellwandsystems vorgesehen werden.

In die Stellwand ist vorzugsweise wenigstens eine Verkleidungsplatte eingehängt. Dies erfolgt vorzugsweise an in regelmäßigen Abständen angeordneten Einhängebeschlägen für die Verkleidung an den Pfosten. Die Verkleidung ist weiter vorzugsweise beidseitig der Stellwand angeordnet. So kann auf beiden Seiten eine Verkleidung der Schutzplatten erfolgen.

Weiter bevorzugt ist die wenigstens eine Verkleidungsplatte aus Bewegungsenergie absorbierendem Material, vorzugsweise aus Gummi, gebildet. Das Material ist insbesondere zum Abfangen der Projektilenergie von Rückprallern und/oder Querschlägern geeignet. So lassen sich derartige ballistische Objekte abfangen, die eine geringere Energie aufweisen als Projektile beispielsweise aus einer Handfeuerwaffe.

Die eingangs geschilderte Aufgabe wird außerdem gelöst durch ein Verfahren mit den Maßnahmen des Anspruchs 12 zum Aufstellen eines Stellwandsystems nach vorstehenden Schilderungen. Das Verfahren zeichnet sich durch eine oder mehrere der folgenden Maßnahmen aus, die auch wiederholt und/oder anders gereiht sein können:
a) Aufstellen der wenigstens zwei benachbarten Pfosten des Stellwandsystems oder Hinzufügung eines weiteren Pfostens, und/oder
b) Verbinden der Fußplatten zweier benachbarter Pfosten des Stellwandsystems mittels eines Verbindungselements, und/oder
c) Positionieren von Schutzplatten zwischen zwei der Pfosten durch Aufstellen der Schutzplatten auf die Auflager der Pfosten, wobei das Aufstellen von unten nach oben erfolgt, und/oder
d) Anordnen von Verkleidungsplatten am Stellwandsystem, insbesondere durch Einhängen in Einhängebeschläge an den Pfosten.

Hierdurch kann ein sicheres und einfaches Aufbauen erfolgen. Die Schritte lassen sich dazu in entsprechender Weise abarbeiten.

Besonders bevorzugt werden die Schutzplatten von unten nach oben schuppenartig überlappend aufgestellt. So überlappen die Schutzplatten teilweise. Damit kann ein Herausnehmen oder Bewegen einzelner Platten wirksam verhindert werden. So kann beispielsweise bei Beschuss ein Verrutschen und damit eine eventuelle Freigabe von Spalten oder Durchbrüchen verhindert werden. Die Schutzplatten werden vorzugsweise so auf die Auflager aufgestellt, dass ein sicherer Halt unter allen Bedingungen gewährleistet ist. Insbesondere werden dadurch unerwünschte Verschiebungen und Bewegungsspielräume verhindert. Die Schutzplatten werden insbesondere von oben nach unten gegenseitig gegen Entnahme blockierend angeordnet, weiter vorzugsweise mit Hilfe der Auflager.

Besonders bevorzugt wird ein Montagewerkzeug zum Transportieren und/oder Montieren der Schutzplatten verwendet. Das Montagewerkzeug weist dabei vorzugsweise wenigstens einen Montageabschnitt und die wenigstens eine Schutzplatte wenigstens ein korrespondierendes Gegenstück auf. Weiter vorzugsweise ist der Montageabschnitt hakenförmig und das Gegenstück in der Schutzplatte als Öffnung ausgebildet. Damit lässt sich das Montagewerkzeug zur einfachen Montage und/oder Demontage der Stellwand mit der Schutzplatte lösbar verbinden. Zwei Montagewerkzeuge lassen sich insbesondere an den beiden Seiten der Schutzplatten befestigen. So kann die Schutzplatte von zwei Personen getragen und/oder montiert und/oder demontiert werden.

Bei den hier verwendeten Schutzplatten kann auf übliche schusssichere Materialien beziehungsweise sogenannte "ballistische Materialien" zurückgriffen werden. Besonders bevorzugt ist erfindungsgemäß zur Herstellung aber ein Material, vorzugsweise eine Stahllegierung, vorgesehen, das ballistischen Einwirkungen in besonderem Maße widersteht. Vorzugsweise kann es auch einem wiederholten Beschuss derselben Position mit einer Handfeuerwaffe Kaliber 5,56 mm widerstehen. Erfindungsgemäß wird dazu vorzugsweise eine spezielle Stahllegierung verwendet. Dies gilt insbesondere sowohl für die Schutzplatten als auch für die Pfosten und eventuelle Abdeckungen für unerwünschte Durchbrüche und andere Schwachstellen.

Weitere bevorzugte Ausführungen der Erfindung lassen sich den Unteransprüchen und den sich daraus und aus den obigen Beschreibungen ergebenden Merkmalskombinationen entnehmen.

Ein bevorzugtes Ausführungsbeispiel der Erfindung wird im Folgenden anhand der Zeichnungen näher beschrieben. In dieser zeigen:
Fig. 1 eine perspektivische Darstellung einer erfindungsgemäßen Stellwand, und
Fig. 2 eine Übersicht der Einzelteile der erfindungsgemäßen Stellwand.

In der Fig. 1 ist eine Übersichtsdarstellung einer erfindungsgemäßen Stellwand 10 gezeigt. Weitere Details sind insbesondere in der Fig. 2 zu erkennen.

Mehrere, nämlich hier vier, Pfosten 11 sind dabei im gezeigten Beispiel vorgesehen. Die Pfosten 11 sind mittels Bodenplatten 12 auf einem Untergrund aufgestellt. Die Bodenplatten 12 weisen eine hinreichend große Standfläche auf, um die Pfosten 11, die das insgesamt erhebliche Gewicht der Stellwand 10 tragen, sicher auf dem Untergrund aufzustellen. Dabei wird das Gewicht auf eine größere Fläche verteilt. Die Bodenplatten 12 sind aufgrund ihrer Größe typischerweise lösbar mit den Pfosten 11 verbunden. Damit wird ein platzsparender Transport ermöglicht.

Zur Gewährleistung eines sicheren Standes wie auch eines vorgegebenen Abstandes zwischen den Pfosten 11 sind außerdem Verbindungselemente 13 vorgesehen. Diese Verbindungselemente 13 verbinden hier die Bodenplatten 12 miteinander.

Zwischen jeweils zwei benachbarten Pfosten 11 sind mehrere Schutzplatten 14 angeordnet. Tatsächlich verbinden die Schutzplatten 14 die beiden benachbarten Pfosten 11 miteinander. Die Schutzplatten 14 überlappen jeweils schuppenartig. Dies bedeutet, dass der obere Endbereich der jeweiligen Platte 14 nicht vollständig oberhalb, sondern stattdessen hinter dem unteren Endbereich der oberhalb angeordneten Platte 15 liegt. Der Grad der Überlappung beträgt vorzugsweise etwa 1% und 10%, vorzugsweise etwa 5% der jeweiligen Plattenhöhe.

Außerdem sind hier noch Verkleidungsplatten 15 vorgesehen. Diese Verkleidungsplatten 15 sind außen jeweils vor den Schutzplatten 14 angeordnet. Sie können einerseits als Verkleidung zur optischen Aufwertung der Stellwand 10 wie auch andererseits als zusätzliche ballistische Schutzausrüstung dienen.

Als reine Verkleidung können die Verkleidungsplatten 15 optisch ansprechend insbesondere farblich gestaltet wie auch oberflächenseitig strukturiert sein. Als zusätzliche Schutzausrüstung können die Verkleidungsplatten 15 beispielsweise aus Gummi oder anderem elastischen Material gefertigt sein. Diese dienen dann insbesondere zum Abfangen von ballistischen Rückprallern von den Schutzplatten 14 oder auch von Querschlägern. Die reduzierte kinetische Energie derartiger Projektile lässt sich mit derartigen Verkleidungsplatten 15 abfangen. Beide Eigenschaften können natürlich auch miteinander kombiniert in einer Platte 15 vorgesehen sein.

Die Schutzplatten 14 ebenso wie die Verkleidungsplatten 15 sind in die Pfosten mittels entsprechender Beschläge eingehängt. Diese Beschläge sind hier als Auflager 16 an den Pfosten 11 mit korrespondierenden Aufstellern 17 an den Schutzplatten 15 ausgebildet. Die Auflager 16 sind als hakenförmige Elemente ausgebildet, die an den Pfosten 11 befestigt sind. Die Aufsteller 17 sind als hakenförmige Ausformungen an den unteren Eckbereichen der Schutzplatten 14 ausgeformt. Die Aufsteller 17 der Schutzplatten 14 greifen in die Auflager 16 ein. Sie sorgen so für eine sichere Lagerung der Schutzplatten 14 an den Pfosten 11.

Für die Verkleidungsplatten 15 sind hier ebenfalls Beschläge in Form von Einhängebeschlägen 21 an den Pfosten 11 und entsprechender Aufhänger 22 an den Verkleidungsplatten 15 vorgesehen. Damit lassen sich die Verkleidungsplatten 15 an den Pfosten 11 einhängen. Die Einhängebeschläge 21 sind hier der Einfachheit halber als rechteckige Rohrabschnitte ausgebildet. Als Aufhänger 22 sind entsprechend an den Verkleidungsplatten 15 hakenförmige Abschnitte vorgesehen. Diese Aufhänger 22 können auf einfache Weise von oben in die Einhängebeschläge 21 eingehängt werden.

Sowohl die Schutzplatten 15 als auch die Verkleidungsplatten 15 sind in einem speziellen Rastermaß gefertigt. Vor allem aufgrund des hohen Gewichts der Schutzplatten 14 sind diese mit kleineren Höhenabmessungen als die leichteren Verkleidungsplatten 15 ausgestattet.

Im vorliegenden Fall weisen die Schutzplatten 15 in etwa die doppelten Höhenabmessung der Schutzplatten 14 auf. Demnach entspricht hier die Höhe H1 der Schutzplatten 14 einer Höheneinheit, während die Verkleidungsplatten 15 mit der doppelten Höhe H2 zwei Höheneinheiten entsprechen. So sind sowohl die Schutzplatten 14 als auch die flächenmäßig größeren Verkleidungsplatten 15 ohne Weiteres noch von zwei Personen handhabbar.

Die Pfosten 11 sind wiederum aus mehreren Teilelementen, nämlich Pfostenplatten 18, zusammengesetzt. Hier sind jeweils vier dieser Pfostenplatten 18 zu einem Pfosten 11 zusammengesetzt, indem diese mittels entsprechender Aussparungen 19 und Vorsprüngen 20 ineinandergesteckt sind. Zusätzlich können die Pfostenplatten 18 miteinander dauerhaft verbunden, insbesondere verschweißt sein. Die Auflager 16 werden hier durch die Endbereiche der Vorsprünge 20 gebildet. Dazu ragen die Vorsprünge 20 hier jeweils aus den Aussparungen 19 heraus.

Die Verbindungselemente 13 weisen einen langestreckten Verbindungsabschnitt 23 und endseitig Eingriffelemente 24 auf, die mit den entsprechenden Aussparungen 25 der Bodenplatten 12 korrespondieren. Konkret sind die Eingriffelemente 24 und die Aussparungen 25 puzzleteilartig ausgestaltet. Dies ergibt eine besondere Haltbarkeit der Verbindung zwischen den Verbindungselementen 13 und den jeweiligen Bodenplatten 12 und damit der Verbindung der Pfosten 11 miteinander.

Zum Aufstellen der Pfosten 11 auf den Bodenplatten 12 ist hier ein auf der Bodenplatte 12 senkrecht aufstehender Stab 26 vorgesehen, auf den der Pfosten 11 aufgesteckt werden kann. Der Stab 26 kann dauerhaft befestigt sein, insbesondere aufgeschweißt, oder beispielsweise auch aufgeschraubt sein.

Außerdem sind hier exemplarisch Verkleidungselement 27 und 28 gezeigt, die zur Abdeckung der Pfosten 11 dienen. Einerseits sind hier die Verkleidungselemente 27 als rechtwinklige Bauteile ausgebildet. Die dienen als Verkleidungselemente 27 für die Pfosten 11 eines rechtwinklig aufgestellten Wandabschnitts der Stellwand 10. Die entsprechenden geraden Verkleidungselemente 28 dienen zur Abdeckung der Pfosten 11 bei geradlinig verlaufenden Stellwandbereichen.

Dabei können derartige Verkleidungselemente 27, 28 mittels entsprechender Aufhänger 29 in entsprechend vorbereiteten Aufhänger 22 der Verkleidungsplatten 15 eingehängt werden. Dazu weisen die Aufhänger 22 der Verkleidungsplatten 15 beispielsweise zusätzliche Aussparungen auf, in die die Aufhänger 29 der Verkleidungselemente 27, 28 eingreifen können.

Als oberer Abschluss der Pfosten 11 sind Pfostenplatte 30 vorgesehen. Diese dienen am Rande auch als optischer Abschluss. Vorrangig sind die allerdings zur Fixierung der oberen Schutzplatten 14 vorgesehen. Daher sind sie mit den Pfosten 11 hinreichend fest, aber zur Demontage auch wieder lösbar verbindbar.

Da die Schutzplatten 14 sich jeweils gegenseitig aufgrund der Überlappung fixieren, kann durch Fixierung der oberen Schutzplatte 14 durch die Pfostenplatte 30 eine sichere Montage der Schutzwand 10 sichergestellt werden, so dass die Schutzplatten 14 auch bei mechanischen Beanspruchungen ihre Position nicht verlassen können.

Als oberer Abschluss können außerdem Deckelplatten 31 vorgesehen sein. Diese dienen gegebenenfalls als optischer Abschluss. Sie können aufgrund einer ein- oder beidseitigen Überlappung auch zum Abfangen von Splittern und ähnlichem dienen.

Als unterer Abschluss der Wand 10 können außerdem Fußplatten 32 vorgesehen sein. Diese dienen zur unterseitigen Abdichtung der Stellwand 10 gegenüber dem Untergrund, insbesondere einer Lücke zwischen der unteren Schutzplatte 14 und dem Untergrund.

Zur Montage und Demontage sind Montagewerkzeuge 33 vorgesehen. Diese weisen hier ein hakenförmigen Montageabschnitt 34 auf. Als Gegenstück in der Schutzplatte sind Öffnungen 35 ausgebildet. In diese Öffnungen greifen die Montageabschnitte 34 ein, so dass eine feste aber lösbare Verbindung geschaffen werden kann.

Die Montagewerkzeuge 33 lassen sich dann mittels der Handgriffe 36 ergreifen. Hier ist dazu je ein Montagewerkzeug 33 für die linke und für die rechte Seite der Schutzplatte 14 vorgesehen, so dass zwei Personen die Platte 14 ergreifen können.

Das erfindungsgemäße Verfahren läuft wie folgt ab:
Zunächst werden die Pfosten 11 mittels der Bodenplatten 12 aufgestellt und mittels der Verbindungselemente 13 verbunden. Die Schutzplatten 14 werden dann von unten nach oben in die Pfosten 11 jeweils überlappend eingehängt. Eventuell werden noch die Fußplatten 32 vorgesehen. Schließlich werden die Verkleidungsplatten 15 und die Verkleidungselemente 27, 28 montiert. Die Pfostenplatte 30 und die Deckelplatten 31 werden dann abschließend montiert. Die Demontage verläuft entsprechend in umgekehrter Reihenfolge.

### Bezugszeichenliste

- 10: Stellwand
- 11: Pfosten
- 12: Bodenplatte
- 13: Verbindungselement
- 14: Schutzplatte
- 15: Verkleidungsplatte
- 16: Auflager
- 17: Aufsteller
- 18: Pfostenplatte
- 19: Aussparung
- 20: Vorsprung
- 21: Einhängebeschlag
- 22: Aufhänger
- 23: Verbindungsabschnitt
- 24: Eingriffelement
- 25: Aussparungen
- 26: Stab
- 27: Verkleidungselement
- 28: Verkleidungselement
- 29: Aufhänger
- 30: Pfostenplatte
- 31: Deckplatte
- 32: Fußplatte
- 33: Montagewerkzeug
- 34: Montageabschnitt
- 35: Öffnung
- 36: Handgriff

- H1: Höhe Schutzplatte
- H2: Höhe Verkleidungsplatte

## Patentansprüche

1. Stellwandsystem zum Schutz gegen ballistische Einwirkungen, mit mehreren an Pfosten (11) lösbar befestigbaren Schutzplatten (14) gegen ballistische Einwirkungen, vorzugsweise Stahlplatten, und mit wenigstens zwei Pfosten (11), wobei die Pfosten (11) mehrere regelmäßig voneinander beanstandete Befestigungselemente für ballistische Schutzplatten (14) aufweisen, wobei die Befestigungselemente für ballistische Schutzplatten (14) als Auflager (16) zum Aufstellen der Schutzplatten (14) ausgebildet sind, wobei die Schutzplatten (14) auf die Auflager (16) der Pfosten (11) aufgestellt sind, wobei mit der Auflagern (16) an den Pfosten (11) korrespondierende Aufsteller (17) an den Schutzplatten (14) zum Aufstellen der Schutzplatten (14) ausgebildet sind, **dadurch gekennzeichnet, dass** die Schutzplatten (14) einander teilweise schuppenartig überlappend übereinander angeordnet sind.

2. Stellwandsystem nach Anspruch 1, **dadurch gekennzeichnet, dass** die Schutzplatten (14) derart angeordnet sind, dass eine obere Schutzplatte (14) mit ihrem unteren Abschnitt den oberen Abschnitt einer darunter angeordneten Schutzplatte (14) überlappt und/oder dass die Schutzplatten (14) leicht schräg unter einem Winkel zur Vertikalen ausgerichtet sind.

3. Stellwandsystem nach Anspruch 1 oder 2, **dadurch gekennzeichnet, dass** wenigstens eine Verkleidungsplatte (15) befestigt ist, vorzugsweise als Verkleidungselement für Pfosten (11), Schutzplatten (14) und ähnliches.

4. Stellwandsystem nach Anspruch 3, **dadurch gekennzeichnet, dass** die wenigstens eine Verkleidungsplatte (15) eingehängt ist an in regelmäßigen Abständen angeordneten Einhängebeschlägen für die Verkleidung an den Pfosten (11), weiter vorzugsweise beidseitig der Stellwand.

5. Stellwandsystem nach Anspruch 3 oder 4, **dadurch gekennzeichnet, dass** die Verkleidungsplatte (15) aus Bewegungsenergie absorbierendem Material, vorzugsweise aus Gummi, gebildet ist, insbesondere zum Abfangen der Projektilenergie von Rückprallern und/oder Querschlägern.

6. Stellwandsystem nach einem der vorhergehenden Ansprüche , **dadurch gekennzeichnet, dass** Befestigungselemente für eine gleichzeitige Befestigung mehrerer Stellwandabschnitte in verschiedenen Richtungen an einem Pfosten (14) vorgesehen sind, vorzugsweise mehr als zwei Stellwandabschnitte, wobei die Stellwandabschnitte vorzugsweise paarweise winklig zueinander angeordnet sein können, insbesondere rechtwinklig zueinander.

7. Stellwandsystem nach einem der vorhergehenden Ansprüche , **dadurch gekennzeichnet, dass** die Pfosten Bodenplatten (12) zum Aufstellen auf einem Untergrund aufweisen, vorzugsweise lösbar an den Pfosten (11) befestigbare Bodenplatten (12), weiter vorzugsweise je Pfosten (11) eine Bodenplatte (12).

8. Stellwandsystem nach einem der vorhergehenden Ansprüche, **dadurch gekennzeichnet, dass** die Pfosten (11) und/oder deren Bodenplatten (12) jeweils wenigstens eine Aufnahme, vorzugsweise mehrere Aufnahmen, für eines oder mehrere Verbindungselemente zur lösbaren Verbindung mit jeweils benachbarten Pfosten (11) aufweisen, wobei die Aufnahmen der Pfosten (11) und der Verbindungselemente korrespondierend ausgebildet sind, vorzugsweise puzzleteilartig.

9. Stellwandsystem nach einem der vorhergehenden Ansprüche, **dadurch gekennzeichnet, dass** mehrere voneinander beabstandete Befestigungselemente für Verkleidungsplatten (15) vorgesehen sind, wobei die Verkleidungsplatten (15) vorzugsweise einseitig oder beidseitig der Schutzplatten (14) vorgesehen sind.

10. Stellwandsystem nach einem der vorhergehenden Ansprüche, **dadurch gekennzeichnet, dass** die Befestigungselemente, insbesondere die Befestigungselemente für die Schutzplatten (14) und/oder die Verkleidungsplatten (15), in regelmäßigen Abständen zueinander und/oder übereinander angeordnet sind.

11. Stellwandsystem nach einem der vorhergehenden Ansprüche, **dadurch gekennzeichnet, dass** die Pfosten (11) insbesondere oberseitige Abdeckungen zur Befestigung und/oder Verspannung der Schutzplatten (14) und/oder Verkleidungsplatten (15) aufweisen.

12. Verfahren zum Aufstellen eines Stellwandsystems nach einem der vorhergehenden Ansprüche, **gekennzeichnet durch** eine oder mehrere der folgenden Maßnahmen, auch wiederholt und/oder anders gereiht:
a) Aufstellen der wenigstens zwei benachbarten Pfosten (11) des Stellwandsystems oder Hinzufügung eines weiteren Pfostens (11), und/oder
b) Verbinden der Fußplatten zweier benachbarter Pfosten (11) des Stellwandsystems mittels eines Verbindungselements, und/oder
c) Positionieren von Schutzplatten (14) zwischen zwei der Pfosten (11) durch Aufstellen der Schutzplatten (14) auf die Auflager (16) der Pfosten, wobei das Aufstellen von unten nach oben erfolgt, und/oder
d) Anordnen von Verkleidungsplatten (15) am Stellwandsystem, insbesondere durch Einhängen in Einhängebeschläge an den Pfosten (11).

13. Verfahren nach Anspruch 12, **dadurch gekennzeichnet, dass** die Schutzplatten (14) von unten nach oben schuppenartig überlappend aufgestellt werden, vorzugsweise auf die Auflager (16), wobei die Schutzplatten (14) sich insbesondere von oben nach unten gegenseitig gegen Entnahme blockierend angeordnet werden, weiter vorzugsweise aufgrund der Auflager (16).

14. Verfahren nach Anspruch 12 oder 13, **dadurch gekennzeichnet, dass** ein Montagewerkzeug zum Transportieren und/oder Montieren der Schutzplatten (14) verwendet wird, wobei das Montagewerkzeug vorzugsweise wenigstens einen Montageabschnitt und die wenigstens eine Schutzplatte (14) wenigstens ein korrespondierendes Gegenstück aufweist, wobei vorzugsweise der Montageabschnitt hakenförmig und das Gegenstück in der Schutzplatte (14) als Öffnung ausgebildet ist.

## Claims

1. Movable wall system for protection against ballistic effects, having a plurality of protective plates (14), which can be detachably fastened to posts (11) against ballistic effects, preferably steel plates, and having at least two posts (11), the posts (11) having a plurality of regularly spaced fastening elements for ballistic protective plates (14), the fastening elements for ballistic protective plates (14) being designed as supports (16) for setting up the protective plates (14), wherein the protective plates (14) are set up on the supports (16) of the posts (11), wherein uprights (17) corresponding to the supports (16) on the posts (11) are formed on the protective plates (14) for setting up the protective plates (14), **characterised in that** the protective plates (14) are arranged partially overlapping one another in a scalelike manner.

2. Movable wall system according to claim 1, **characterised in that** the protective plates (14) are arranged in such a way, that an upper protective plate (14) overlaps with its lower section the upper section of a protective plate (14) arranged below it and/or **in that** the protective plates (14) are aligned slightly obliquely at an angle to the vertical.

3. Movable wall system according to claim 1 or 2, **characterised in that** at least one cladding panel (15) is attached, preferably as a cladding element for posts (11), protective panels (14) and the like.

4. Movable wall system according to claim, 3 **characterised in that** the at least one cladding panel (15) is suspended from suspension fittings arranged at regular intervals for the cladding on the posts (11), further preferably on both sides of the movable wall.

5. Movable wall system according to claim 3 or 4, **characterised in that** the cladding plate (15) is formed from kinetic energy absorbing material, preferably rubber, in particular for absorbing the projectile energy of rebounds and/or ricochets.

6. Movable wall system according to one of the preceding claims, **characterised in that** fastening elements are provided for simultaneous fastening of a plurality of movable wall sections in different directions to a post (14), preferably more than two movable wall sections, wherein the movable wall sections can preferably be arranged in pairs at an angle to one another, in particular at right angles to one another.

7. Movable wall system according to one of the preceding claims, **characterised in that** the posts have base plates (12) for setting up on a base, preferably base plates (12) which can be detachably fastened to the posts (11), further preferably one base plate (12) per post (11).

8. Movable wall system according to one of the preceding claims, **characterised in that** the posts (11) and/or their base plates (12) each have at least one receptacle, preferably a plurality of receptacles, for one or more connecting elements for releasable connection to respectively adjacent posts (11), the receptacles of the posts (11) and of the connecting elements being of corresponding design, preferably in the form of a puzzle piece.

9. Movable wall system according to one of the preceding claims, **characterised in that** a plurality of spaced-apart fastening elements are provided for cladding panels (15), the cladding panels (15) preferably being provided on one side or on both sides of the protective panels (14).

10. Movable wall system according to one of the preceding claims, **characterised in that** the fastening elements, in particular the fastening elements for the protective plates (14) and/or the cladding plates (15), are arranged at regular distances from one another and/or one above the other.

11. Movable wall system according to one of the preceding claims, **characterised in that** the posts (11) have, in particular, top-side covers for fastening and/or bracing the protective panels (14) and/or cladding panels (15).

12. Method for erecting a movable wall system according to one of the preceding claims, **characterised by** one or more of the following measures, also repeatedly and/or differently sequenced:
(a) erecting the at least two neighbouring posts (11) of the movable wall system or adding a further post (11), and/or
b) connecting the base plates of two neighbouring posts (11) of the movable wall system by means of a connecting element, and/or
c) positioning protective plates (14) between two of the posts (11) by placing the protective plates (14) on the supports (16) of the posts, whereby the positioning is carried out from bottom to top, and/or
d) arranging panelling panels (15) on the movable wall system, in particular by suspending them in suspension fittings on the posts (11).

13. Method according to claim 12, **characterised in that** the protective panels (14) are set up in an overlapping manner from bottom to top, preferably on the supports (16), the protective panels (14) being arranged in particular from top to bottom so as to block each other against removal, further preferably on the basis of the supports (16).

14. Method according to claim 12 or 13, **characterised in that** a mounting tool is used for transporting and/or mounting the protective plates (14), wherein the mounting tool preferably has at least one mounting section and the at least one protective plate (14) has at least one corresponding counterpart, wherein preferably the mounting section is hook-shaped and the counterpart in the protective plate (14) is designed as an opening.

## Revendications

1. Système de paroi mobile pour la protection contre les effets balistiques, avec plusieurs panneaux de protection (14) contre les effets balistiques, de préférence des panneaux d'acier, pouvant être fixées de manière amovible sur des montants (11), et avec au moins deux montants (11), les montants (11) présentant plusieurs éléments de fixation régulièrement espacés les uns des autres pour les panneaux de protection balistique (14), les éléments de fixation pour les panneaux de protection (14) étant conçus comme des appuis (16) pour la mise en place des panneaux de protection (14), les panneaux de protection (14) étant posées sur des appuis (16) des montants (11), des supports (17) correspondant aux appuis (16) sur les montants (11) étant formés sur les panneaux de protection (14) pour la pose des panneaux de protection (14), **caractérisé en ce que** les panneaux de protection (14) sont disposées les unes sur les autres en se chevauchant partiellement à la manière d'écailles.

2. Système de paroi mobile selon la revendication 1, **caractérisé en ce que** les panneaux de protection (14) sont disposées de telle sorte qu'un panneau de protection supérieure (14) chevauche par sa section inférieure la section supérieure d'un panneaux de protection (14) disposée en dessous et/ou que les panneaux de protection (14) sont orientées légèrement en biais selon un angle par rapport à la verticale.

3. Système de paroi mobile selon la revendication 1 ou 2, **caractérisé en ce qu'au** moins un panneau de revêtement (15) est fixé, de préférence comme élément de revêtement pour les montants (11), les panneaux de protection (14) et similaires.

4. Système de paroi mobile selon la revendication 3, **caractérisé en ce que** le au moins un panneau de revêtement (15) est accroché à des ferrures d'accrochage disposées à intervalles réguliers pour l'habillage sur les montants (11), de préférence de part et d'autre de la paroi mobile.

5. Système de paroi mobile selon la revendication 3 ou 4, **caractérisé en ce que** le panneau d'habillage (15) est formée d'un matériau absorbant l'énergie cinétique, de préférence du caoutchouc, notamment pour absorber l'énergie des projectiles des rebonds et/ou des ricochets.

6. Système de paroi mobile selon l'une des revendications précédentes, **caractérisé en ce que** des éléments de fixation sont prévus pour une fixation simultanée de plusieurs sections de parois de réglage dans différentes directions sur un montant (14), de préférence plus de deux sections de paroi mobile, les sections de paroi mobile pouvant être disposées de préférence par paires en formant un angle entre elles, en particulier à angle droit.

7. Système de paroi mobile selon l'une des revendications précédentes, **caractérisé en ce que** les montants présentent des plaques de fond (12) destinées à être posées sur un support, de préférence des plaques de fond (12) pouvant être fixées de manière amovible aux montants (11), de préférence encore une plaque de fond (12) par montant (11).

8. Système de paroi mobile selon l'une des revendications précédentes, **caractérisé en ce que** les montants (11) et/ou leurs plaques de fond (12) présentent chacun au moins un logement, de préférence plusieurs logements, pour un ou plusieurs éléments de liaison destinés à être reliés de manière amovible à des montants (11) respectivement voisins, les logements des montants (11) et des éléments de liaison étant réalisés de manière à se correspondre, de préférence à la manière de pièces de puzzle.

9. Système de paroi mobile selon l'une des revendications précédentes, **caractérisé en ce que** plusieurs éléments de fixation espacés les uns des autres sont prévus pour des panneaux de revêtement (15), les panneaux de revêtement (15) étant de préférence prévues d'un côté ou des deux côtés des panneaux de protection (14).

10. Système de paroi mobile selon l'une des revendications précédentes, **caractérisé en ce que** les éléments de fixation, en particulier les éléments de fixation pour les panneaux de protection (14) et/ou les panneaux de revêtement (15), sont disposés à intervalles réguliers les uns par rapport aux autres et/ou les uns au-dessus des autres.

11. Système de paroi mobile selon l'une des revendications précédentes, **caractérisé en ce que** les montants (11) présentent notamment des caches supérieurs pour la fixation et/ou le serrage des panneaux de protection (14) et/ou des panneaux de revêtement (15).

12. Procédé de mise en place d'un système de paroi mobil selon l'une quelconque des revendications précédentes, **caractérisé par** une ou plusieurs des opérations suivantes, même répétées et/ou ordonnées différemment :
a) mise en place des au moins deux montants (11) adjacents du système de paroi mobile ou ajout d'un montant (11) supplémentaire, et/ou
b) relier les plaques de base de deux montants (11) voisins du système de paroi mobile au moyen d'un élément de liaison, et/ou
c) positionner des panneaux de protection (14) entre deux des montants (11) en plaçant les panneaux de protection (14) sur les supports (16) des montants, le placement s'effectuant de bas en haut, et/ou
d) mise en place de panneaux de revêtement (15) sur le système de paroi mobile, notamment par accrochage dans des ferrures d'accrochage sur les montants (11).

13. Procédé selon la revendication 12, **caractérisé en ce que** les panneaux de protection (14) sont placés de bas en haut en se chevauchant, de préférence sur les appuis (16), les panneaux de protection (14) étant notamment placés de haut en bas en se bloquant mutuellement pour empêcher leur retrait, de préférence encore en raison des appuis (16).

14. Procédé selon la revendication 12 ou 13, **caractérisé en ce qu'**un outil de montage est utilisé pour transporter et/ou monter les panneaux de protection (14), l'outil de montage présentant de préférence au moins une section de montage et le au moins un panneau de protection (14) présentant au moins une contre-pièce correspondante, la section de montage étant de préférence en forme de crochet et la contre-pièce dans le panneau de protection (14) étant conçue comme une ouverture.
